# EUROPÄISCHE PATENTSCHRIFT

(11) **EP 1 191 562 B1**
(45) Veröffentlichungstag und Bekanntmachung des Hinweises auf die Patenterteilung: **07.11.2007**
(21) Anmeldenummer: 00120676.2
(22) Anmeldetag: 21.09.2000
(51) Int. Cl.: H01H 11/00, H01H 71/08

(54) **Leitungsschutzschalter in Schmalbauweise mit universeller Klemmanordnung**
Small size circuit breaker with universal terminal assembly
Disjoncteur à boîtier étroit avec dispositif de borne universel

(43) Veröffentlichungstag der Anmeldung: 27.03.2002
(73) Patentinhaber: SIEMENS AKTIENGESELLSCHAFT, 80333 München (DE)
(72) Erfinder: Leitl, Wolfgang, Dipl.-Ing.(FH), 93173 Wenzenbach (DE)

(56) Entgegenhaltungen:
- EP-A- 0 570 647
- EP-A- 0 685 865
- EP-A- 0 908 915
- GB-A- 779 625

## Beschreibung

Die Erfindung bezieht sich auf einen Leitungsschutzschalter in Schmalbauweise, an dessen Schmalseiten jeweils außer einer Klemme für den Außenleiter, früher Phasenleiter genannt, auch eine Klemme für einen Neutralleiter ausgebildet ist. Die Klemmen sind jeweils schräg übereinander anordnet, bezogen auf eine Aufsicht auf die Schmalseite. Bezogen auf die übliche Einbaulage in einer Verteilung, wobei die Basis des Leitungsschutzschalters auf Tragschienen parallel zu einer Einbauwand angeordnet ist, wird die Steigleitung von unten angeschlossen und die Verzweigungsleitung zu Verbrauchern wird oben angeschlossen. Nach französischem Brauch ist die untere Klemmenanordnung derart, dass der Außenleiter rechts oben und der Neutralleiter schräg links unten angeordnet ist. In übrigen europäischen Ländern ist die Klemme für den Außenleiter meist links oben und die Klemme für den Neutralleiter schräg rechts unten angeordnet.

Wenn man beide oder noch andere Märkte beliefern will, sind entsprechend viele Teile - Baugruppen und Geräte - gesondert zu entwickeln, was einen erheblichen Aufwand an Investitionen bei Forschung und Entwicklung bedeutet.

Aus dieser Situation heraus hat man bisher sogenannte linke und rechte Geräte entwickelt, wobei sich unterschiedliche Teile, wie Gehäuse, Deckel, Isolationszwischenstücke, elektrische Anschlussleiter usw. ergeben haben. Man hat auch schon die Geräte um 180° so gewendet eingesetzt, dass die Geräteoberseite die bisherige Geräteunterseite darstellt und umgekehrt. Hierdurch kann man zwar die Lage des Außenleiters und des N-Leiters vertauschen, es müssen jedoch Schaltschlossteile, beispielsweise Griff und Bügel, geändert werden, da die Vorschriften eine Einschaltrichtung von unten nach oben - bezogen auf die Einbaulage in einem Verteilergehäuse in einer Einbauwand - verlangen.

Die Anordnung der Klemmen variiert also nach den jeweiligen Absatzmärkten, was besonders bei Leitungsschutzschaltern in der Breite einer sogenannten einen Teilungseinheit zu den geschilderten Schwierigkeiten geführt hat.

Aus der EP 0 570 647 A1 ist ein Überlastschalter bekannt, der einen Basiskörper mit Schalterkomponenten aufweist und Klemmen für Leiter zur Verfügung stellt. Ein Kräftehaushalt wird mittels unterschiedlichen Abstützpunkten eines elastischen Elementes erreicht, welches den beweglichen Kontakt in einer Winkelstellung hält.

Der Erfindung liegt die Aufgabe zugrunde, einen Leitungsschutzschalter in Schmalbauweise zu entwickeln, der hinsichtlich der Klemmenanordnung so weit universell ist, dass in Fertigung und Lagerhaltung eine wesentliche Vereinfachung erzielt wird.

Die Lösung der geschilderten Aufgabe erfolgt nach der Erfindung durch einen Leitungsschutzschalter nach Anspruch 1. Hiernach sind die Schalterkomponenten in einem Basiskörper angeordnet, der an seinen Gehäuseschmalseiten jeweils ein Aufnahmeprofil für ein Einsatzteil bildet, das innerhalb des Aufnahmeprofils Aussparungen in seinem Körper aufweist, die zusammen mit dem Aufnahmeprofil Klemmenöffnungen gemäß Varianten bilden. Die Vorhaltung für spezielle Märkte wird dadurch wesentlich einfacher und kostengünstiger.

Das Einsatzteil kann für die Mehrzahl der Märkte in zwei Varianten ausgeführt werden, wobei die Klemmen in einer schrägen Anordnung von links oben nach rechts unten oder von rechts oben nach links unten vorgesehen werden, wenn man sich an der Aufsicht auf eine Schmalseite orientiert. Üblicherweise sind die Klemmen für den Außenleiter dabei oben und die Klemmen für den Neutralleiter unten angeordnet. Für einen Verbrauchermarkt, der bezogen auf die Einbaulage des Leitungsschutzschalters in einer Verteilung an seiner unteren Schmalseite die Klemmen von links oben nach rechts unten aufweist, ist für die obere Schmalseite bei üblicher Ausführung eine Klemmenanordnung von rechts oben nach links unten vorzusehen. Wenn die Stromführung also durch den Leitungsschutzschalter, bezogen auf die Außenansicht, geradlinig durchgeht, kommt man mit lediglich zwei Ausführungen des Einsatzteils aus. Hierbei ist einmal an der unteren Schmalseite des Leitungsschutzschalters die Klemmenanordnung links oben und rechts unten vorzusehen und an der oberen Schmalseite die Ausführung des Einsatzteils derart, dass die Klemmen rechts oben und links unten angeordnet sind. Für andere Verbrauchermärkte sind lediglich die beiden Einsatzteile hinsichtlich der oberen und unteren Anordnung am Leitungsschutzschalter auszuwechseln.

Es ist vorteilhaft, wenn das Aufnahmeprofil an seinen Seitenrändern gegenüberliegend im Bereich der Klemmenöffnung zurückversetzt ausgebildet ist und wenn Einsatzteile nicht benötigte Öffnungen mit einer Nase füllen, wobei die Einsatzteile für eine benötigte Öffnung dem Aufnahmeprofil entgegen zurückversetzt ausgebildet sind, so dass sie eine Klemmenöffnung je nach Variante bilden können. Eine derartige Ausführung realisiert in einfacher Weise eine variable Klemmenanordnung.

Die Einsatzteile können also Klemmenöffnungen links oben und rechts unten oder rechts oben und links unten bilden.

Die erfindungsgemäße Ausführung fördert besonders die Entwicklung und Fertigung von Leitungsschutzschaltern in Schmalbauweise, die nur eine sogenannte Teilungseinheit breit sind.

Die Erfindung soll nun anhand von in der Zeichnung grob schematisch wiedergegebenen Ausführungsbeispielen näher erläutert werden.

In FIG 1 ist perspektivisch ein Leitungsschutzschalter aus Basiskörper und eingesetztem Einsatzteil mit einer ersten Klemmenanordnung wiedergegeben.

In FIG 2 ist die Ansicht des Leitungsschutzschalters von der rückwärtigen Schmalseite nach FIG 1 her wiedergegeben, wobei ein Einsatzteil einer zweiten Ausführung eingesetzt ist.

In FIG 3 ist in der Darstellungsweise nach FIG 1 der Leitungsschutzschalter mit einem Einsatzteil in der zweiten Ausführung wiedergegeben.

In FIG 4 ist ein Leitungsschutzschalter in der Darstellungsweise nach FIG 2, also als rückwärtige Ansicht des Leitungsschutzschalters nach FIG 3 wiedergegeben, wobei ein Einsatzteil in der ersten Ausführung eingesetzt ist.

In FIG 5 ist ein Leitungsschutzschalter in der Darstellungsweise nach FIG 1 oder FIG 3 wiedergegeben, wobei die Einsatzteile herausgenommen sind.

In FIG 6 ist ein Einsatzteil in größerem Maßstab in erster Ausführung, entsprechend FIG 1, perspektivisch dargestellt.

In FIG 7 ist ein Einsatzteil in größerem Maßstab in einer zweiten Ausführung entsprechend FIG 3, veranschaulicht.

In FIG 8 ist die übliche Einbaulage eines Leitungsschutzschalters in perspektivischer Darstellung veranschaulicht, so wie er in seiner Einbaulage von vorn und schräg seitlich zu sehen ist.

Der Leitungsschutzschalter nach FIG 1 weist einen Basiskörper 1 und an den Schmalseiten unten und oben ein Einsatzteil 2 in einer ersten Ausführung und ein Einsatzteil 3 in einer zweiten Ausführung auf. Das Einsatzteil 2 bildet innerhalb des Ausnahmeprofils 4 des Basiskörpers in seinem Körper Aussparungen 5, die zusammen mit dem Aufnahmeprofil 4 eine obere Klemmenöffnung 6 und eine untere Klemmenöffnung 7 bilden. Bezogen auf die Aufsicht auf die vordere Schmalseite des Leitungsschutzschalters ist das Einsatzteil nach FIG 1 so ausgeführt, dass eine linke obere Klemmenöffnung und eine rechte untere Klemmenöffnung gebildet wird. In der Anordnungshöhe nach FIG 1 ist auch die rückwärtige Klemmenanordnung vorgesehen, wie sie aus FIG 2 zu ersehen ist. Die obere Klemmenöffnung 6 führt zur Klemme für den Außenleiter L und die untere Klemmenöffnung 7 zur Klemme für den Neutralleiter N.

Das Aufnahmeprofil 4 ist an seinen Seitenrändern gegenüberliegend im Bereich der Klemmenöffnungen zurückversetzt ausgebildet. Die Einsatzteile füllen nicht benötigte Öffnungen mit einer Füllnase 8,9 aus, man vergleiche FIG 2.

Das Einsatzteil 2 nach FIG 1 bildet Klemmenöffnungen links oben und rechts unten und das Einsatzteil 3 nach FIG 2 Klemmenöffnungen rechts oben, 6, und links unten, 7. Die Breite des Basiskörpers 1 ist auf eine Teilungseinheit abgestimmt. Das Gehäuse des Leitungsschutzschalters ist im Ausführungsbeispiel mit zwei Gehäusehälften versehen. Man kann einen entsprechenden Aufbau auch aus zwei Geräten mit je einer Teilungseinheit vorsehen, die gemeinsam ein Aufnahmeprofil für Einsatzteile bilden.

Durch die erfindungsgemäße Ausführung kann trotz der verschiedenartigen Klemmenanordnung entsprechend der Marktgewohnheit jeweils ein gleiches Klemmenniveau beibehalten werden.

In FIG 3 in Vorderansicht und in FIG 4 in Rückansicht ist durch entsprechend ausgewechselte Einsatzteile 3 und 2 die auf dem französischen Markt übliche Klemmenanordnung realisiert.

In FIG 5 ist in der Darstellungsweise nach FIG 1 ein Basiskörper 1, jedoch bei herausgenommenen Einsatzteilen wiedergegeben. Die Seitenränder zum herausgenommenen Einsatzteil bilden ein Aufnahmeprofil 4. Es ist an seinen Seitenrändern gegenüberliegend im Bereich 10 der möglichen Klemmenöffnung zurückversetzt ausgebildet. Nicht benötigte Öffnungen werden vom Einsatzteil mit Füllnasen gefüllt. In den FIG 6 und 7 ist ein Einsatzteil 2 einer ersten Ausführung bzw. ein Einsatzteil 3 einer zweiten Ausführung in größerem Maßstab perspektivisch veranschaulicht.

In FIG 8 ist der Leitungsschutzschalter in Schmalbauweise wie in seiner Einbaulage in einer Verteilung bzw. in einer Einbauwand veranschaulicht. Im Ausführungsbeispiel sieht man auf das obere Einsatzteil 3 in der zweiten Ausführung.

Verständlicherweise können auch zahlreiche weitere Klemmenanordnungen entsprechend realisiert werden, wobei man bei zwei Marktgewohnheiten für vier Schmalseiten mit lediglich zwei Einsatzteilen auskommt.

## Patentansprüche

1. Leitungsschutzschalter in Schmalbauweise mit einem Basiskörper (1), mit einem Einsatzteil (2;3) und mit Schalterkomponenten in dem Basiskörper (1), an dessen Gehäuseschmalseiten jeweils außer einer Klemme für den Außenleiter (L), früher Phasenleiter genannt, auch eine Klemme für einen Null-Leiter (N) ausgebildet ist, wobei die Klemmen jeweils schräg übereinander angeordnet sind, der Basiskörper (1) an seinen Gehäuseschmalseiten jeweils ein Aufnahmeprofil (4) für das Einsatzteil (2;3) bildet, **dadurch gekennzeichnet, dass** der eine Basiskörper (1) geeignet ist für Varianten des Einsatzteils (2;3) mit Aussparungen (5), die zusammen mit dem Aufnahmeprofil (4) des einen Basiskörpers (1) Klemmenöffnungen (6;7) nach Varianten bilden.

2. Leitungsschutzschalter nach Anspruch 1, wobei das Aufnahmeprofil (4) an seinen Seitenrändern gegenüberliegend im Bereich (10) der möglichen Klemmenöffnungen zurückversetzt ausgebildet ist und dass Einsatzteile (2;3) nicht benötigte Öffnungen mit einer Füllnase (8,9) füllen und für eine benötigte Öffnung dem Aufnahmeprofil (4) entgegen zurückversetzt sind, um eine Klemmenöffnung (6;7) je nach Variante zu bilden.

3. Leitungsschutzschalter nach Anspruch 1 oder 2, wobei Einsatzteile (2;3) Klemmenöffnungen (6; 7) links oben und rechts unten bilden.

4. Leitungsschutzschalter nach Anspruch 1 oder 2, wobei Einsatzteile (2;3) Klemmenöffnungen (6;7) rechts oben und links unten bilden.

5. Leitungsschutzschalter nach einem der vorhergehenden Ansprüche, wobei der Basiskörper (1) auf eine Breite in einer sogenannten Teilungseinheit abgestimmt ist.

## Claims

1. Circuit breaker with a narrow structure with a base body (1), with an insertable part (2; 3) and with switch components in the base body (1), on whose narrow housing sides a terminal for a neutral conductor (N) is respectively configured as a well as a terminal for the outer conductor (L), previously referred to as a phase conductor, with the terminals being disposed obliquely above each other in each instance and the base body (1) forming a holding profile (4) for the insertable part (2; 3) in each instance on its narrow housing sides, **characterised in that** the one base body (1) is suitable for variants of the insertable part (2; 3) with recesses (5), which together with the holding profile (4) of the one base body (1) form terminal openings (6; 7) according to variants.

2. Circuit breaker according to claim 1, with the holding profile (4) being configured with a backwards offset opposite its side edges in the region (10) of the possible terminal openings and with insertable parts (2; 3) filling openings that are not required with a filling lug (8, 9) and having a backwards offset towards the holding profile (4) for a required opening, in order to form a terminal opening (6; 7) according to the respective variant.

3. Circuit breaker according to claim 1 or 2, with insertable parts (2; 3) forming terminal openings (6; 7) top left and bottom right.

4. Circuit breaker according to claim 1 or 2, with insertable parts (2; 3) forming terminal openings (6; 7) top right and bottom left.

5. Circuit breaker according to one of the preceding claims, with the base body (1) being tailored to a width in a so-called module.

## Revendications

1. Disjoncteur de protection de circuit à boîtier étroit, comprenant un corps de base (1), une pièce d'insertion (2 ; 3) et des composants de disjoncteur dans le corps de base (1), sur les côté étroits de boîtier duquel, outre une borne pour le conducteur extérieur (L), appelé anciennement fil de phase, une borne pour un conducteur neutre (N) est également respectivement exécutée, les bornes étant respectivement disposées obliquement l'une au-dessus l'autre, le corps de base (1) formant sur ses côtés de boîtier étroits respectivement un profil de logement (4) pour la partie d'insertion (2 ; 3), **caractérisé en ce que** l'un des corps de base (1) convient à des variantes de la pièce d'insertion (2 ; 3) munie d'évidements (5) qui, avec le profil de logement (4) de l'un des corps de base (1), forment des ouvertures de borne (6, 7) selon les variantes.

2. Disjoncteur de protection de circuit à boîtier étroit selon la revendication 1, le profil de logement (4), sur ses bords latéraux, étant exécuté en retrait de manière opposée dans la partie (10) des éventuelles ouvertures de borne, et les pièces d'insertion (2 ; 3) remplissant les ouvertures non nécessaires au moyen d'un ergot de remplissage (8, 9) et étant en retrait vers le profil de logement (4) pour une ouverture nécessaire, afin de former une ouverture de borne (6 ; 7) selon la variante.

3. Disjoncteur de protection de circuit à boîtier étroit selon la revendication 1 ou 2, les pièces d'insertion (2 ; 3) formant des ouvertures de borne (6 ; 7) en haut à gauche et en bas à droite.

4. Disjoncteur de protection de circuit à boîtier étroit selon la revendication 1 ou 2, les pièces d'insertion (2 ; 3) formant des ouvertures de borne (6 ; 7) en haut à droite et en bas à gauche.

5. Disjoncteur de protection de circuit à boîtier étroit selon l'une quelconque des revendications précédentes, le corps de base (1) étant adapté à une largeur dans une dite unité de division.
